# EUROPÄISCHE PATENTSCHRIFT

(11) **EP 1 433 143 B1**
(45) Veröffentlichungstag und Bekanntmachung des Hinweises auf die Patenterteilung: **30.07.2008**
(21) Anmeldenummer: 02758131.3
(22) Anmeldetag: 07.08.2002
(51) Int. Cl.: G07B 17/00, B07C 1/20

(54) **VERFAHREN UND VORRICHTUNG ZUM BEDRUCKEN VON POSTSENDUNGEN; VERWENDUNG DER VORRICHTUNG**
METHOD AND DEVICE FOR PRINTING MAIL, USE OF SAID DEVICE
PROCEDE ET DISPOSITIF POUR IMPRIMER DES ENVOIS POSTAUX ; UTILISATION DU DISPOSITIF

(30) Priorität: 24.09.2001 DE 10146842
(43) Veröffentlichungstag der Anmeldung: 30.06.2004
(73) Patentinhaber: Deutsche Post AG, 53113 Bonn (DE)
(72) Erfinder: KRÜGER, Jürgen, 32602 Vlotho (DE); EMRICH, Horst, 64367 Mühltal (DE); ANTHONJ, Rainer, 77652 Offenburg (DE)
(74) Vertreter: Jostarndt, Hans-Dieter
(86) Internationale Anmeldenummer: PCT/DE2002/002904
(87) Internationale Veröffentlichungsnummer: WO 2003/027965

(56) Entgegenhaltungen:
- DE-A- 3 821 106
- US-A- 4 520 932
- US-A- 6 085 182

## Beschreibung

Die Erfindung betrifft eine Vorrichtung zum Bedrucken von Postsendungen, wobei die Postsendungen durch ein Transportmittel befördert und einer Druckeinrichtung zugeführt werden.

In der Deutschen Patentschrift DE 195 08 180 C2 wird ein Verfahren offenbart, bei dem die Postsendungen auf einem sich von einer Aufgabestelle der Postsendungen bis zu der Druckeinrichtung erstreckenden Förderband zu der Druckeinrichtung transportiert werden.

Ferner geht aus der US-Patentschrift US 4,520,932 eine Vorrichtung zur Erkennung von Briefmarken auf Postsendungen hervor. Die Vorrichtung umfasst mehrere Detektoren zur Erkennung von Briefmarken, die an Transportbändern angeordnet sind, über die vereinzelte Postsendungen transportiert werden. Die Postsendungen werden zunächst einem ersten Detektor zugeführt, der im unteren Bereich der Postsendungen auf der Vorder- und Rückseiten angebrachte Briefmarken erkennt. Postsendungen, auf denen der erste Detektor eine Briefmarke erkannt hat, werden zu einem Entwerter gefördert und mit einem Entwertungsaufdruck versehen. Falls der erste Detektor keine Briefmarke erkannt hat, werden die Postsendungen in einer Dreheinrichtung um 180° gedreht und einem zweiten Detektor zugeführt, der Briefmarken im ursprünglich oberen Bereich der Sendungen erkennt und ebenfalls einen Entwerter steuert.

Die Deutsche Offenlegungsschrift DE 38 21 106 A1 beschreibt eine Vorrichtung zum Wenden und Stempeln von Postgut, bei der ein Detektor die Poststücke abtastet und aus den Abtastdaten ein Adressblock und eine Schreibrichtung festgestellt wird. Eine Wendeeinrichtung und eine Stempeleinrichtung werden in Abhängigkeit des Detektionsergebnisses durch eine Steuereinrichtung gesteuert.

Die US-Patentschrift US 6,085,182 offenbart ein Verfahren und eine Vorrichtung zum Entwerten von Porto. Die Vorrichtung umfasst Sensoren, welche die Position von Briefmarken auf einer Postsendung erfassen und an einen Mikroprozessor übertragen, der mehrere in verschiedenen Höhen angeordnete Druckköpfe steuert und diejenigen Druckköpfe aktiviert, welche sich in Höhe der erfassten Briefmarke befinden.

Aufgabe der Erfindung ist es, eine Vorrichtung zu schaffen, mit der Postsendungen möglichst schnell und flexibel bedruckt werden können.

Diese Aufgabe wird durch eine Vorrichtung mit den Merkmalen des Anspruchs 1 gelöst.

Die Erfindung schlägt eine Vorrichtung zum Bedrucken von Postsendungen vor. Die Vorrichtung weist wenigstens ein erstes Fördermittel, ein erstes Erfassungsmittel sowie ein zweites Erfassungsmittel zum Erfassen von graphischen Eigenschaften von wenigstens einer Oberfläche der Postsendungen und eine Dreheinrichtung zum Drehen und Wenden der Postsendungen auf, um die zu bedruckende Oberfläche der Postsendungen bezüglich einer Druckeinrichtung auszurichten. das erste Erfassungsmittel ist an dem ersten Fördermittel angeordnet und mit einem Auswertemittel zur Ermittlung und zur Auswahl einer zu bedruckenden Oberfläche einer Postsendung sowie zur Auswahl eines Druckbildes verbunden, durch welches das Vorhandensein eines Postwertzeichens auf einer Postsendung ermittelbar ist. Weiterhin ist ein zweites Fördermittel vorhanden, welches die Postsendungen von der Dreheinrichtung zu der Druckeinrichtung transportiert. Das zweite Erfassungsmittel zum Erfassen von graphischen Eigenschaften der auf dem zweiten Fördermittel transportierten Postsendungen ist mit einem Steuerungsmittel zum Bedrucken der Postsendungen verknüpft wodurch eine Auswahl von zu bedruckenden Bereichen auf der ausgewählten Oberfläche der Postsendungen erfolgt in Abhängigkeit von in dem zweiten Erfassungsmittel erfassten graphischen Eigenschaften.

Zweckmäßigerweise steuert das Steuerungsmittel eine Aktivierung eines von mehreren Mitteln zum Bedrucken der Postsendungen.

Vorzugsweise weist die Vorrichtung wenigstens ein Mittel zur Änderung eines Transportweges der Postsendungen in Abhängigkeit von dem Ergebnis der Auswertung der graphischen Informationen auf.

Die Druckeinrichtung kann ein Mittel zum Bedrucken von Postsendungen umfassen, welches so ausgestaltet ist, dass das Mittel zum Bedrucken von Postsendungen mehrere Druckbereiche aufweist, und dass die einzelnen Druckbereiche einzeln aktivierbar sind.

Vorteilhafterweise enthält die Vorrichtung eine Druckbildanordnung mit mehreren einzelnen Druckbildern, wobei die einzelnen Druckbilder im Wesentlichen die Form von Entwertungsstempeln aufweisen.

Es ist vorteilhaft, dass das Steuerungsmittel eine Aktivierung eines von mehreren Mitteln zum Bedrucken der Postsendung steuert.

Ferner ist es zweckmäßig, dass wenigstens ein Mittel zur Änderung eines Transportweges der Postsendung in Abhängigkeit von dem Ergebnis der Auswertung der erfassten graphischen Informationen enthält.

Die unmittelbare Erzeugung der digitalen Freimachungsvermerke in der Vorrichtung zum Bedrucken der Postsendungen hat den Vorteil, dass hierdurch sowohl eine Freimachung von Sendungen in großen Stückzahlen als auch eine hohe Fälschungssicherheit erzielt werden.

Insbesondere ist es mit Hilfe der Erfindung möglich, mehrere tausend, vorzugsweise zweitausend bis zwanzigtausend Postsendungen in einer Stunde zu bedrucken.

Dies erfordert eine geeignete Fördergeschwindigkeit der Postsendungen, wobei insbesondere Fördergeschwindigkeiten zwischen einem Meter je Sekunde und zehn Metern je Sekunde vorteilhaft sind.

Bereits mit einer Fördergeschwindigkeit von etwa zwei Metern pro Sekunde lässt sich ein Bedrucken mehrerer tausend Postsendungen pro Stunde realisieren.

Die erfindungsgemäße Vorrichtung eignet sich für eine Vielzahl von Einsatzzwecken. Es ist jedoch besonders vorteilhaft, die Vorrichtungen zum Entwerten von Postsendungen einzusetzen.

Die Entwertung von Postsendungen erfolgt vorteilhafterweise so, dass die Aktivierung der Druckbereiche so gesteuert wird, dass auf jedes Postwertzeichen wenigstens ein Entwertungsabdruck aufgebracht wird.

Insbesondere der Einsatz einer Vorrichtung sowohl zum Entwerten von Postsendungen als auch zum Freimachen anderer Postsendungen ist vorteilhaft.

Im Betrieb der Vorrichtung werden die verschiedenen Funktionen wie beispielsweise das Entwerten der Postsendungen, das Bedrucken der Postsendungen mit Adressangaben sowie das Drucken der Freimachungsvermerke jeweils angepasst auf die einzelnen, voneinander verschiedenen Postsendungen durchgeführt.

Es ist jedoch gleichfalls möglich, eine erfindungsgemäße Vorrichtung zum Bedrucken von Postsendungen in unterschiedlichen Betriebszeiten zu verschiedenen Druckaufgaben einzusetzen.

Hierdurch ist es möglich, unmittelbar nacheinander ohne eine Umrüstung der Vorrichtung Postwertzeichen durch Bedrucken zu entwerten, Postsendungen mit Freimachungsvermerken und/oder Adressinformationen zu bedrucken und die eingesetzten Mittel zu weiteren Zwecken zu nutzen.

Insbesondere ist es zweckmäßig, die auf der Oberfläche der Postsendungen vorhandenen graphischen Informationen zu Entgeltsicherungszwecken einzusetzen, das heißt insbesondere zur Überprüfung, ob die Postsendungen eine vorgesehene Freimachung enthalten.

Eine Auswertung der graphischen Eigenschaften der Postsendungen und ein Einsatz der erfassten graphischen Informationen zum Steuern von nachfolgenden Bearbeitungsschritten sind vielfältig einsetzbar. Insbesondere wird hierdurch ein flexibles Bedrucken der Postsendungen ermöglicht.

Die Postsendung wird der Druckeinrichtung so zugeführt wird, dass sich die zu bedruckende Oberfläche im wesentlichen senkrecht zu dem in der Druckeinrichtung befindlichen Mittel zum Bedrucken der Postsendung befindet.

Ein derartiger senkrechter Transport ermöglicht es - gegebenenfalls unter Verzicht auf den Einsatz eines Wendemoduls - das Verfahren in einer Vorrichtung mit einer kurzen Anlagelänge und einer besonders geringen Störanfälligkeit sowie einer einfachen Weiterverarbeitung, insbesondere mit Sortieren und Ausschleusen nach dem Bedrucken, durchzuführen.

Für den Fall, dass jedoch eine verhältnismäßig aufwendige Druckvorrichtung zum Einsatz kommt, die beispielsweise eine wahlweise Bedruckung einzelner Oberflächenbereiche der Postsendung ermöglicht, ist es besonders zweckmäßig, eine Dreheinrichtung zum Drehen und/oder Wenden der Postsendung vorzusehen und hierdurch die Postsendung in Abhängigkeit von dem Ergebnis der Auswertung der graphischen Eigenschaften dem Mittel zum Bedrucken vorzusehen.

Eine Ausführungsform zeichnet sich dadurch aus, dass die Postsendung durch das erste Fördermittel einer Dreheinrichtung zum Drehen und/oder Wenden der Postsendung zugeführt wird, dass wenigstens ein Teilschritt der Erfassung der graphischen Eigenschaften wenigstens einer Oberfläche der Postsendung während des Transports der Postsendung auf dem ersten Fördermittel erfolgt, dass die erfassten graphischen Eigenschaften ausgewertet werden, wobei aus dem Ergebnis der Auswertung der graphischen Eigenschaften die Information ermittelt wird, welche Oberfläche der Postsendung für das Bedrucken vorgesehen ist, und dass die Dreheinrichtung die Postsendung so dreht und/oder wendet, dass die zu bedruckende Oberfläche der Postsendung in einer gewünschten Ausrichtung dem in der Druckeinrichtung befindlichen Mittel zum Bedrucken zugeführt wird.

Diese Variante sieht vor, dass die Postsendung durch das erste Fördermittel der Dreheinrichtung zum Drehen und/oder Wenden der Postsendung zugeführt wird, dass während des Transports der Postsendung auf dem ersten Fördermittel graphische Eigenschaften wenigstens einer Oberfläche der Postsendung erfasst werden, dass die erfassten graphischen Eigenschaften ausgewertet werden, wobei aus dem Ergebnis der Auswertung der graphischen Informationen ermittelt wird, welche Oberfläche der Postsendung für ein Bedrucken vorgesehen ist, dass die Dreheinrichtung die Postsendung so dreht und/oder wendet, dass die zu bedruckende Oberfläche der Postsendung in einer gewünschten Ausrichtung einem in der Druckeinrichtung befindlichen Mittel zum Bedrucken zugeführt wird.

Ein derartiges Verfahren eignet sich insbesondere für eine massenweise Verarbeitung von Postsendungen, wie sie beispielsweise in Briefzentren oder Frachtzentren erfolgt.

Es ist vorgesehen, graphische Eigenschaften der Postsendungen auszuwerten und anhand der ermittelten graphischen Informationen die Postsendungen gegenüber einem Mittel zum Bedrucken der Postsendungen auszurichten.

Der Begriff der graphischen Eigenschaften ist in seiner weitesten Bedeutung gemeint. Insbesondere umfasst er auf den Postsendungen befindliche Bildmuster, Markierungen oder sonstige auswertbare optische Eigenschaften, beispielsweise Absorptions- und Reflexionseigenschaften von Oberflächenbereichen der Postsendungen. Die Reflexionseigenschaften umfassen jede Variante, die im weitesten Sinne als eine Reflexion verstanden werden kann, insbesondere auch die Feststellung eines Vorhandenseins von Fluoreszenz. Hierbei wird beispielsweise durch die Zufuhr von elektromagnetischer Strahlung überprüft, ob Fluoreszenzerscheinungen auftreten.

Überraschenderweise hat sich gezeigt, dass ein derartiges aufwendiges Verfahren einschließlich der Vielzahl der durchzuführenden digitalen Verarbeitungsschritte für die Ermittlung von Informationen aus den graphischen Eigenschaften in einer Massenbearbeitung von Postsendungen mit einer Verarbeitung von mehreren tausend Sendungen pro Stunde eingesetzt werden kann.

Es ist besonders zweckmäßig, dass die Postsendungen ungeordnet auf das erste Fördermittel aufgebracht werden. Bei den Postsendungen handelt es sich insbesondere um einen im Wesentlichen kontinuierlichen Strom von Postsendungen gleicher oder verschiedener Größen.

Ein derartiges ungeordnetes Anliefern der Sendungen beinhaltet den Fall, dass einzelne Postsendungen sich überlappen können. Um auch für diesen Fall eine zuverlässige Erfassung der graphischen Eigenschaften zu ermöglichen, ist es zweckmäßig, dass die Postsendungen durch geeignete Vereinzelungsmodule laufen.

Der Begriff der Postsendung ist nicht einschränkend zu verstehen und umfasst sowohl Briefe als auch Pakete und Päckchen.

Insbesondere handelt es sich bei den Postsendungen um im Wesentlichen flache Sendungen, die unabhängig von ihrer jeweiligen postalischen Einordnung bei einer Darstellung von Ausführungsbeispielen auch als Briefe bezeichnet werden. Bei den Briefen handelt es sich insbesondere um bisher bekannte Arten von Briefen, beispielsweise Standard-, Groß- und Maxibriefe.

Zweckmäßigerweise werden die Postsendungen nach dem Drehen und/oder Wenden in der Dreheinrichtung der Druckeinrichtung durch ein zweites Fördermittel zugeführt.

Graphische Eigenschaften werden im Bereich wenigstens einer Oberfläche der Postsendungen erfasst und anhand der Erfassung und Auswertung der graphischen Informationen wird ein zu bedruckender Bereich der Postsendungen und/oder ein Druckbild ermittelt und die Postsendung wird in dem zu bedruckenden Bereich, beispielsweise mit dem ermittelten Druckbild, bedruckt.

Damit ist es möglich, durch die Erfassung von graphischen Eigenschaften der Oberfläche der Postsendungen eine oder mehrere Positionen für das Anbringen von Aufdrucken zu ermitteln.

Die Aufdrucke können dabei sowohl fest gegeben werden, als auch - beispielsweise programmgesteuert - geändert, als auch individuell für jede einzelne Sendung angepasst werden.

Eine Kombination dieser Verfahrensschritte mit einer Auswahl der zu bedruckenden Oberfläche erfolgt in einer ersten vorteilhaften Ausführungsform dadurch, dass nach dem Drehen und/oder Wenden der Postsendungen in der Dreheinrichtung erneut graphische Eigenschaften der Postsendungen erfasst werden, und dass anhand der erfassten graphischen Eigenschaften wenigstens ein Bereich der zu bedruckenden Oberfläche ausgewählt wird, in dem eine Bedruckung der Postsendungen erfolgt.

Ferner ist es zweckmäßig, die Postsendungen mit einer Empfänger- und/oder Absenderadresse zu versehen.

Dies erfolgt in einer besonders zweckmäßigen Ausführungsform dadurch, dass Angaben über Empfängeradressen und/oder Absenderadressen der Postsendungen erfasst werden, und dass die Postsendungen mit der Empfängeradresse und/oder einem die Empfängeradresse und/oder die Absenderadresse enthaltenen Code bedruckt werden.

Durch eine Verknüpfung zwischen Angaben über Absenderidentitäten und den jeweiligen zu erbringenden Leistungen ist es möglich, die Leistungen kundenindividualisiert zu erfassen und zu berechnen. Beispielsweise ist hierdurch auch eine Abrechnung eines gegebenenfalls kostenpflichtigen Bedruckens von Postsendungen mit Werbeaufdrucken, vorzugsweise individualisierten Adressinformationen ebenso möglich wie die Abrechnung der Erzeugung der Freimachungsvermerke.

Bei dieser Ausführungsform ist es insbesondere vorteilhaft, die Postsendungen mit einer jeweils individuell festlegbaren Empfänger- und/oder Absenderadresse zu bedrucken.

Eine Zuordnung der Briefe zu einer auszuwählenden Adresse erfolgt beispielsweise durch eine Datenbankinformation, welche die jeweilige Postsendung mit der zu bedruckenden Adresse verknüpft.

Ferner ist es vorteilhaft, dass die Postsendungen mit einer graphisch frei gestaltbaren Information, beispielsweise einem Werbeaufdruck, bedruckt werden.

Durch eine Verknüpfung von vorhandenen und/oder ermittelten Informationen mit weiteren Angaben, insbesondere durch Einbeziehung von beispielsweise in einer Datenbank gespeicherten Informationen, ist es möglich, die Werbedrucke individualisiert zu erstellen.

So können alle Postsendungen eines Absenders mit einem auf den jeweiligen Absender angepassten Werbeaufdruck versehen werden.

Hierdurch ist es beispielsweise möglich, alle Postsendungen eines Unternehmens mit einem Werbeaufdruck des Unternehmens zu versehen.

Ein weiterer Vorteil ist, dass eine Handhabung von Briefen unterschiedlicher Freimachungsarten ermöglicht wird.

Beispielsweise wird ein Entwertungsdruck nur dann erzeugt, falls die Postsendungen mit einem Postwertzeichen versehen sind. In anderen Fällen, in denen etwa ermittelt wurde, dass die Postsendungen bereits mit einer anderen Freimachung, wie einem Freimachungsstempel versehen waren, erfolgt eine derartige Entwertung in der Regel nicht.

Ferner wird es ermöglicht, eine Freimachung der Briefe in den Bearbeitungsverlauf der Postsendungen zu integrieren.

Beispielsweise erfolgt in der Vorrichtung sowohl die Entwertung von Postwertzeichen als auch ein Bedrucken von Postsendungen mit Freimachungsvermerken, die keine Postwertzeichen aufweisen.

Durch die Ausnutzung der graphischen Informationen erhöht sich die Flexibilität der Handhabungen der Briefe erheblich.

Außerdem ist es zweckmäßig, dass ein Bedrucken mit weiteren Informationen erfolgt.

Hierbei ist es insbesondere zweckmäßig, dass die Postsendungen mit einer graphischen Darstellung von codierten Informationen bedruckt werden. Ein Beispiel hierfür ist ein mehrstelliger - etwa 11- bis 13-stelliger - Empfängeradresscode, der für eine Sortierung der Postsendungen in einem nachfolgenden Bearbeitungsschritt dient.

Ein anderes Beispiel einer aufzudruckenden, verschlüsselten Information sind digitale Freimachungsvermerke, die vorzugsweise zur Vermeidung einer missbräuchlichen Herstellung verschlüsselte Angaben, zum Beispiel über den Empfänger, den Absender oder das Absendedatum, enthalten.

Es ist auch möglich, derartige digitale Freimachungsvermerke unmittelbar anhand von auf der Oberfläche der Postsendungen befindlichen graphischen Informationen zu erstellen.

Beispielsweise wird ein digitaler Freimachungsvermerk, der in einer verschlüsselten Form mehrere Identifikationsangaben, wie die zuvor bereits genannten Adress- und Datumsinformationen enthält, durch eine Erfassung von auf der Oberfläche der Postsendung befindlichen Informationen erzeugt.

Hierbei werden beispielsweise die mit einem der Erfassungsmittel erfassten Adressangaben durch einen geeigneten Verknüpfungsmechanismus mit weiteren Informationen kombiniert und in einen digitalen Freimachungsvermerk eingebracht. Für die Kombination kann beispielsweise ein Kombinationsverfahren, wie es in der Deutschen Patentschrift DE 100 20 563 C2 der Anmelderin der vorliegenden Anmeldung beschrieben ist, eingesetzt werden.

Das für die Erzeugung der Freimachungsvermerke zu entrichtende Entgelt kann beispielsweise einer virtuellen Portokasse eines Postkunden entnommen werden oder in ein anderes Bezahlungssystem integriert werden.

Der Einsatz des jeweiligen Zahlungssystems richtet sich vorzugsweise nach dem jeweiligen Sendungsvolumen des Kunden. Insbesondere bei Kunden mit einem verhältnismäßig geringen Sendungsvolumen von etwa bis zu fünfzig Postsendungen pro Tag kommen micro-payment-Lösungen oder Abbuchungen von der Portokasse in Betracht. Bei größeren Sendungen eignet sich eine Schnittstelle zu anderen Zahlungsanwendungen, beispielsweise zur Integration in ein Lastschrifteinzugsverfahren.

Weitere Vorteile, Besonderheiten und zweckmäßige Weiterbildungen der Erfindung ergeben sich aus den ... Unteransprüchen und der nachfolgenden Darstellung bevorzugter Ausführungsbeispiele anhand der Zeichnungen.

Von den Zeichnungen zeigt
- Fig. 1: eine Prinzipdarstellung des Laufweges einer Postsendung und
- Fig. 2: ein Flächenmuster zur erfindungsgemäßen Bedruckung eines Briefumschlages.

Die nachfolgende Darstellung erläutert die Erfindung an einem Beispiel, bei dem ein Bedrucken der Postsendungen mit einem hierzu vorgesehen Mittel erfolgt und wobei die Postsendungen als Ergebnis der Auswertung der graphischen Eigeschaften wenigstens einer ihrer Oberflächen bezüglich des Mittels gedreht und/oder gewendet werden.

Die Erfindung umfasst jedoch auch solche Fälle, bei denen die Postsendungen nicht gedreht oder gewendet werden. In derartigen Fällen ist es zweckmäßig, eine gegebenenfalls größere Anzahl von Mitteln zum Bedrucken der Postsendungen bereitzustellen und jeweils eine oder gegebenenfalls mehrere geeignet positionierte Mittel zum Bedrucken der Postsendungen zu aktivieren, um hierdurch auf das dargestellte Wenden und/oder Drehen der Postsendungen verzichten zu können.

Die Erfindung und ihre dargestellten Varianten und Ausführungsformen beziehen sich sowohl auf einen Einsatz der Erfindung mit einem Drehen und/oder Wenden der Postsendungen als auch für den Fall, dass die Postsendungen nicht gedreht und/oder gewendet werden.

Die in Fig. 1 dargestellte Prinzipdarstellung des Transportweges der Postsendungen zeigt ein Ausführungsbeispiel, bei dem Postsendungen 10 durch ein erstes Transportmittel 20 befördert werden können.

In Transportrichtung befindet sich im Anschluss an eine nicht dargestellte Auflegestation für die Postsendungen ein erstes Erfassungsmittel 30 zum Erfassen von graphischen Eigenschaften wenigstens einer Oberfläche der Postsendungen.

Das Erfassungsmittel 30 kann beispielsweise eine mit einer Bildverarbeitungseinheit verbundene Kamera sein. Beispielsweise weist das aus Vereinfachungsgründen nicht dargestellte Mittel zum Analysieren der von der Kamera erfassten graphischen Informationen Programmroutinen auf, die in der Lage sind, graphische Muster auf der Oberfläche der Postsendungen zu erkennen.

Durch geeignete Mustervergleiche ist es möglich zu überprüfen, ob die jeweiligen Postsendungen mit Postwertzeichen versehen sind, deren graphische Beschaffenheit in einer Datenbank gespeichert ist.

Durch einen Vergleich zwischen den gespeicherten graphischen Informationen und den erfassten graphischen Informationen in der Auswerteeinheit ist es möglich festzustellen, ob und wieviele Postwertzeichen sich auf der Oberfläche der Postsendung befinden.

In Transportrichtung befindet sich im Anschluss an das Erfassungsmittel 30 eine Dreheinrichtung 40, die zum Drehen und/oder Wenden der Postsendungen 10 eingesetzt werden kann.

Hinter der Dreheinrichtung 40 befindet sich ein weiteres Fördermittel 70, das die Postsendungen 10 von der Dreheinrichtung 40 zu einer Druckeinrichtung 60 befördern kann.

Ein zweites Erfassungsmittel 50, zum Beispiel eine Kamera oder ein Sensor, erfasst Positionen, an denen sich graphische Merkmale, insbesondere graphische Strukturen auf der Oberfläche der Postsendungen 10 befinden.

Mit Hilfe der dargestellten Vorrichtung wird das Verfahren zum Bedrucken der Postsendungen vorzugsweise wie folgt durchgeführt:

Postsendungen 10 werden auf ein Fördermittel 20 aufgebracht und von dem Fördermittel 20 zu der Dreheinrichtung 40 transportiert.

Während des Transports der Postsendungen 10 durch das Fördermittel 20 wird wenigstens eine Oberfläche der Postsendungen durch ein Erfassungsmittel 30 erfasst.

Während des Transports der Postsendungen 10 auf dem Transportmittel 20 können verschiedene Ausschleusungen erfolgen, beispielsweise um Postsendungen mit kleineren Sendungsgrößen aus dem Sendungsverlauf auszuschleusen.

Das Erfassungsmittel 30 sendet während des Transports zwischen ihm und der Dreheinrichtung 40 die erfassten graphischen Eigenschaften der Postsendungen an ein Auswertemittel. Das Auswertemittel verknüpft Informationen über die graphischen Eigenschaften der Postsendungen mit weiteren Informationen, insbesondere Transporteigenschaften des Fördermittels und ermittelt so, wann eine Postsendung gedreht und/oder gewendet werden soll und ermöglicht es so, die Dreheinrichtung 40 in Abhängigkeit von der jeweiligen Sendung und den für die Sendung ermittelten graphischen Eigenschaften zu steuern.

In der Dreheinrichtung 40 wird die Post sendung 10 entsprechend den Steuerbefehlen gedreht und/oder gewendet, wenn dies für die nachfolgende Ausrichtung der Postsendung 10 in der Druckeinrichtung 60 vorgesehen ist.

Postsendungen 10, die bereits richtig ausgerichtet sind, durchlaufen die Dreheinrichtung 40 vorzugsweise, ohne dass ihre Winkellage verändert wird.

Nach Bearbeitung der Postsendungen in der Dreheinrichtung 40 werden die Postsendungen auf ein weiteres Fördermittel 70 aufgebracht. In der konstruktiv vereinfachten Ausführungsform bestehen das erste Fördermittel 20 und das zweite Fördermittel 70 aus einer einheitlichen Transportvorrichtung, beispielsweise einem umlaufenden Transportband.

Während des Transports der Postsendungen 10 auf dem zweiten Fördermittel'70 werden erneut graphische Eigenschaften der Postsendungen 10 erfasst. Vorzugsweise erfolgt diese Erfassung auf der gleichen Oberfläche, die auch für eine nachfolgende Bedruckung vorgesehen ist. Hierdurch können für den Druckvorgang zu berücksichtigende Markierungen und Besonderheiten der graphischen Eigenschaften berücksichtigt werden. Hierdurch kann bei einer Entwertung von Postwertzeichen die Position des Postwertzeichens ermittelt und das Mittel zum Bedrucken der Postsendungen so gesteuert werden, dass wenigstens ein Druckbereich aktiviert wird, der eine Entwertung der Postsendungen ermöglicht.

Hierdurch ist es möglich, den auszuwählenden Druckbereich sehr präzise an die Position des Postwertzeichens anzupassen.

Für Postsendungen, die kein Postwertzeichen enthalten, ist alternativ eine Bedruckung mit einem Freimachungsvermerk möglich, ohne dass hierdurch eine konstruktive Änderung erforderlich ist.

Ferner ist es möglich, weitere Druckmuster zu erzeugen und auch die Erzeugung dieser Druckmuster in Abhängigkeit von den graphischen Eigenschaften der Oberfläche der Postsendungen durchzuführen.

Hierdurch kann eine Leitcodierung in Abhängigkeit von einer auf der Postsendung erfassten Adresse als ein Barcode auf die Postsendungen aufgedruckt werden.

Es ist vorteilhaft, für die verschiedenen Einsatzbereiche der Druckbilder unterschiedliche Druckfarben zu verwenden. Beispielsweise wird für die Erzeugung des Leitcodes eine fluoreszierende Markierung verwendet, da die fluoreszierende Markierung in einer Sortiermaschine, die einen Sortiergang steuert, leichter erfasst werden kann.

Die Erzeugung der Druckbilder kann auf verschiedene Weise erfolgen, zum Beispiel durch konventionelle Druckverfahren wie Rotationsdruck, Bedrucken mit einem Tintenstrahl oder selektive Bestrahlung mit Laserlicht. Berührungslose beziehungsweise berührungsarme Druckverfahren wie der Tintenstrahldruck und der Laserdruck sind bevorzugt. Außerdem ist hierbei die Form des Druckbildes schneller an sich ändernde Anforderungen zum Bedrucken verschiedener Briefe anpassbar.

Für die Erzeugung von Entwertungsdrucken ist der Einsatz einer auf die Oberfläche der Postwertzeichen und.der Postsendungen angepassten Druckfarbe vorteilhaft. Die Druckfarbe wird zweckmäßigerweise so ausgewählt, dass sie soweit in Oberflächenbereiche der Postsendungen eindringt, dass sie von den Postsendungen nicht entfernt werden kann. Insbesondere wird die Druckfarbe so aufgebracht, dass ein Durchtritt der Farbe auch durch dünne Umschläge vermieden wird.

Ein Beispiel einer bevorzugten Anordnung von Druckbereichen für eine Entwertung von Postsendungen ist in Fig. 2 dargestellt.

Fig. 2 zeigt ein vorgegebenes Flächenmuster 100, das eine möglichst vollflächige Bedeckung auch einer größeren Oberfläche der Postsendung sicherstellt.

Grundsätzlich können die Bestandteile des Flächenmusters 100 beliebig gewählt werden. Die dargestellte schachbrettförmige Anordnung der Druckbereiche ist besonders zweckmäßig, da hierdurch sichergestellt wird, dass die durch den Druck erzeugten Entwertungsstempel jeden beliebigen Punkt der Oberfläche bedrucken können.

Dies ermöglicht es, eine Frankierung von Postsendungen mit Postwertzeichen an beliebigen Stellen zuzulassen.

Die Auswahl der jeweiligen Druckbereiche für die Entwertungsstempel 110 erfolgt in Abhängigkeit von der jeweils detektierten Position der Postwertzeichen 120.

Vorzugsweise wird der Druckbereich ausgewählt, in welchem sich der Schwerpunkt der Postwertzeichen 120 befindet. Für den Fall, dass sich der virtuelle Schwerpunkt der Postwertzeichen 120 im Bereich zwischen zwei Druckbereichen oder im Kreuzungspunkt von vier Druckbereichen befindet, ist auch eine Aktivierung mehrerer, einen Entwertungsstempel darstellender, Druckbilder möglich.

Eine Abweichung von der Bedruckung des Schwerpunktes der jeweiligen Postwertzeichen kann programmgesteuert erfolgen.

Hierdurch kann die Position der Entwertungsstempel 110 auch Wünschen von Briefmarkenfreunden angepasst werden.

Beispielsweise ist es hierdurch möglich, einzelne Postwertzeichen 120 an ihrem rechten Rand mit einem Entwertungsstempel zu versehen.

Die dargestellten Ausführungsformen sind lediglich beispielhaft zu verstehen.

Insbesondere ist es zweckmäßig, verschiedene Druckvorgänge zu kombinieren und so die Bearbeitungsgeschwindigkeit der Postsendungen weiter zu erhöhen und eine Integration verschiedener Druckformen in den Bearbeitungsvorgang der Postsendungen zu ermöglichen.

### Bezugszeichenliste:

- 10: Postsendungen
- 20: erstes Fördermittel/Transportmittel
- 30: erstes Erfassungsmittel
- 40: Dreheinrichtung
- 50: zweites Erfassungsmittel
- 60: Druckeinrichtung
- 70: zweites Fördermittel
- 100: Flächenmuster
- 110: Entwertungsstempel
- 120: Postwertzeichen

## Patentansprüche

1. Vorrichtung zum Bedrucken von Postsendungen (10), wobei die Vorrichtung wenigstens ein erstes Fördermittel (20), ein erstes Erfassungsmittel (30) sowie ein zweites Erfassungsmittel (50) zum Erfassen von graphischen Eigenschaften von wenigstens einer Oberfläche der Postsendungen (10) und eine Dreheinrichtung (40) zum Drehen und Wenden der Postsendungen (10) aufweist, um die zu bedruckende Oberfläche der Postsendungen (10) bezüglich einer Druckeinrichtung (60) auszurichten, wobei das erste Erfassungsmittel (30) an dem ersten Fördermittel (20) angeordnet und mit einem Auswertemittel zur Ermittlung und zur Auswahl einer zu bedruckenden Oberfläche einer Postsendung (10) sowie zur Auswahl eines Druckbildes verbunden ist, durch welches das Vorhandensein eines Postwertzeichens auf einer Postsendung (10) ermittelbar ist, wobei ein zweites Fördermittel (70) vorhanden ist, welches die Postsendungen (10) von der Dreheinrichtung (40) zu der Druckeinrichtung (60) transportiert, und wobei das zweite Erfassungsmittel (50) zum Erfassen von graphischen Eigenschaften der auf dem zweiten Fördermittel (70) transportierten Postsendungen (10) mit einem Steuerungsmittel zum Bedrucken der Postsendungen (10) verknüpft ist wodurch eine Auswahl von zu bedruckenden Bereichen auf der ausgewählten Oberfläche der Postsendungen (10) in Abhängigkeit von in dem zweiten Erfassungsmittel (50) erfassten graphischen Eigenschaften erfolgt.

2. Vorrichtung nach Anspruch 1,
**dadurch gekennzeichnet,**
**dass** das Steuerungsmittel eine Aktivierung eines von mehreren Mitteln zum Bedrucken der Postsendungen (10) steuert.

3. Vorrichtung nach Anspruch 1 oder 2,
**dadurch gekennzeichnet,**
**dass** die Vorrichtung wenigstens ein Mittel zur Änderung eines Transportweges der Postsendungen (10) in Abhängigkeit von dem Ergebnis der Auswertung der graphischen Informationen aufweist.

4. Vorrichtung nach einem oder mehreren der Ansprüche 1 bis 3, **dadurch gekennzeichnet,**
**dass** die Druckeinrichtung (60) ein Mittel zum Bedrucken von Postsendungen (10) umfasst, welches so ausgestaltet ist, dass das Mittel zum Bedrucken von Postsendungen (10) mehrere Druckbereiche aufweist, und dass die einzelnen Druckbereiche einzeln aktivierbar sind.

5. Vorrichtung nach einem oder mehreren der Ansprüche 1 bis 4, **dadurch gekennzeichnet,**
**dass** sie eine Druckbildanordnung mit mehreren einzelnen Druckbildern enthält, wobei die einzelnen Druckbilder im Wesentlichen die Form von Entwertungsstempeln (110) aufweisen.

## Claims

1. A device for printing mailpieces (10), whereby the device comprises at least one first conveying means (20), a first detection means (30) and a second detection means (50) for detecting graphic properties of at least one surface of the mailpieces (10) and one printing device (60), and a rotating device (40) for rotating and turning over the mailpieces (10) in order to arrange the surface to be printed in a desired orientation relative to the printing device (60), whereby the first detection means (30) is located at the first conveying means (20) and is connected with an evaluation means for determining and selecting a surface of a mailpiece (10) to be printed on and for selecting an imprint image, by which the presence of a postage stamp on a mailpiece can be determined, whereby a second conveying means (70) is present, which transports the mailpieces (10) from the rotating device (40) to the printing device (60), and whereby the second detection means (50) for detection of graphical properties on mailpieces (10) that are transported on the second conveying means (70) is connected to a control means for printing the mailpieces (10), whereby a selection of areas on the surface of the mailpieces (10) to be printed on is carried out as a function of graphical properties acquired in the second detection means (50).

2. Device according to Claim 1,
**characterized in that**
the control means controls the activation of one of several means for printing the mailpiece (10).

3. Device according to Claim 1 or 2,
**characterized in that**
the device has at least one means for changing a transport route of the mailpieces (10) as a function of the result of the evaluation of the graphic information.

4. Device according to one or more of Claims 1 to 3,
**characterized in that**
the printing means (60) comprises a means for printing mailpieces (10), whereby the means for printing the mailpieces (10) is configured in such a way that it has several printing areas, and **in that** the individual printing areas can be activated individually.

5. Device according to one or more of Claims 1 to 4,
**characterized in that**
the device comprises an imprint image arrangement with several individual imprint images, whereby the individual imprint images are essentially in the form of cancellation stamps (110).

## Revendications

1. Dispositif pour imprimer des envois postaux (10), le dispositif comportant au moins un premier moyen de transport (20), un premier moyen de détection (30) ainsi qu'un deuxième moyen de détection (50) pour détecter des caractéristiques graphiques d'au moins une surface des envois postaux (10) et un dispositif rotatif (40) destiné à tourner les envois postaux (10) et à les retourner, pour orienter la surface à imprimer des envois postaux (10) par rapport à un dispositif d'impression (60), le premier moyen de détection (30) étant situé sur le premier moyen de transport (20) et étant relié à un moyen d'évaluation pour déterminer et sélectionner une surface à imprimer d'un envoi postal (10) ainsi que pour sélectionner une image par laquelle la présence d'un timbre-poste sur un envoi postal (10) peut être déterminée, un deuxième moyen de transport (70) étant présent, lequel transporte les envois postaux (10) du dispositif rotatif (40) vers le dispositif d'impression (60) et le deuxième moyen de détection (50) pour détecter des caractéristiques graphiques des envois postaux (10) transportés sur le deuxième moyen de transport (70) étant associé à un moyen de commande pour imprimer les envois postaux (10), ce par quoi a lieu une sélection de zones d'impression sur la surface sélectionnée des envois postaux (10) en fonction de caractéristiques graphiques détectées dans le deuxième moyen de détection (50).

2. Dispositif selon la revendication 1, **caractérisé en ce que** le moyen de commande déclenche une activation de l'un de plusieurs moyens pour imprimer sur les envois postaux (10).

3. Dispositif selon la revendication 1 ou 2, **caractérisé en ce que** le dispositif comporte au moins un moyen pour modifier un chemin de transport des envois postaux (10) en fonction du résultat de l'évaluation des informations graphiques.

4. Dispositif selon l'une ou plusieurs des revendications 1 à 3, **caractérisé en ce que** le dispositif d'impression (60) comprend un moyen pour imprimer sur des envois postaux (10), lequel se présente de manière telle que le moyen pour imprimer sur des envois postaux (10) comporte plusieurs zones d'impression et que les différentes zones d'impression sont activables séparément.

5. Dispositif selon l'une ou plusieurs des revendications 1 à 4, **caractérisé en ce qu'**il contient un ensemble d'images d'impressions comprenant plusieurs d'images d'impressions distinctes, les différentes images d'impressions présentant, pour l'essentiel, la forme de cachets d'oblitération (110).
